# EUROPÄISCHE PATENTSCHRIFT

(11) **EP 2 815 985 B1**
(45) Veröffentlichungstag und Bekanntmachung des Hinweises auf die Patenterteilung: **09.03.2016**
(21) Anmeldenummer: 13172710.9
(22) Anmeldetag: 19.06.2013
(51) Int. Cl.: B65B 49/08, B65B 7/04, B65B 9/02, B65B 11/10, B65B 11/58, B65B 51/10

(54) **Vorrichtung und Verfahren zum Umhüllen eines Gutstapels**
Method and device for wrapping a stack of goods
Dispositif et procédé d'enveloppement d'une pile de marchandises

(43) Veröffentlichungstag der Anmeldung: 24.12.2014
(73) Patentinhaber: MSK - Verpackungs-Systeme GmbH, 47533 Kleve (DE)
(72) Erfinder:
(74) Vertreter: Rohmann, Michael

(56) Entgegenhaltungen:
- DE-A1- 1 901 537
- DE-A1- 2 422 000
- DE-A1- 2 448 720
- DE-A1- 3 001 541
- US-A- 3 667 598
- US-A- 3 995 410

## Beschreibung

Die Erfindung betrifft eine Vorrichtung zum Umhüllen von Gutstapeln, wobei eine Umhüllungseinrichtung für die Umhüllung der Seitenflächen des Gutstapels mit einer Folienbanderole vorgesehen ist und wobei zumindest eine Schweißvorrichtung zur Verschweißung von zwei Banderolenenden im Bereich einer Seitenfläche vorhanden ist. Die Erfindung betrifft weiterhin ein entsprechendes Verfahren zum Umhüllen von Gutstapeln. - Gutstapel meint insbesondere eine Mehrzahl von Packungen, Paketen, Säcken oder dergleichen Einheiten, die vorzugsweise zu einem quaderförmigen Gutstapel mit vertikalen Seitenflächen gestapelt sind. Nach bevorzugter Ausführungsform der Erfindung ist der Gutstapel auf einer Palette aufgenommen. Entsprechende Vorrictungen und Verfahren sind aus den Dokumenten DE 30 01 541 A1 und DE 2 422 000 bekannt.

Weitere Vorrichtungen und Verfahren der eingangs genannten Art sind aus der Praxis in unterschiedlichen Ausführungsformen bekannt. Bei den bekannten Vorrichtungen und Verfahren besteht das Problem, dass der mit der Banderole versehene Gutstapel vor der Einführung in eine Schrumpfvorrichtung über eine relativ große Distanz transportiert werden muss und verschiedene Einrichtungen, wie Drehteller und Verfahrwagen passieren muss. Das führt häufig in nachteilhafter Weise dazu, dass die Banderole an dem Gutstapel abrutscht bzw. absackt, bevor ein Schrumpfen der Folie stattfindet. Die Folgen sind unzureichend umhüllte bzw. verpackte Gutstapel, die beispielsweise vielen mechanischen Beanspruchungen bei dem Transport und bei der Lagerung nicht standhalten können.

Demgegenüber liegt der Erfindung das technische Problem zugrunde, eine Vorrichtung der eingangs genannten Art anzugeben, bei der die beschriebenen Nachteile vermieden werden können. Weiterhin liegt der Erfindung das technische Problem zugrunde, ein entsprechendes Verfahren zum Umhüllen von Gutstapeln anzugeben.

Zur Lösung des vorgenannten technischen Problems lehrt die Erfindung eine Vorrichtung und ein Verfahren gemäß den unabhängigen Ansprüchen.

Die Erfindung bezieht sich insbesondere auf ein Umhüllen bzw. Verpacken des Gutstapels mit einer als Kunststofffolie ausgebildeten Folienbanderole, wobei die Kunststofffolie zweckmäßigerweise aus thermoplastischem Kunststoff besteht. Es liegt im Rahmen der Erfindung, dass die Folienbanderole bzw. Kunststofffolie für das Umhüllen des Gutstapels thermisch verschweißbar ist. Es liegt weiterhin im Rahmen der Erfindung, dass es sich um eine elastische Folie bzw. Kunststofffolie handelt, die unter Einwirkung elastischer Rückstellkräfte an dem Gutstapel zur Anlage kommen kann.

Statt des Begriffes Folienbanderole wird hier und nachfolgend auch kurz der Begriff Banderole verwendet. Soweit im Rahmen der Erfindung der Begriff Banderolenende bzw. Banderolenenden verwendet wird, meint dies insbesondere, dass zwei an der hinteren Seitenfläche des Gutstapels zur Anlage kommenden Folienteile von der Folienbanderole abgetrennt und miteinander verschweißt werden. Das geschieht bevorzugt - wie weiter unten noch erläutert - mit Hilfe eines Doppelschweißbalkens oder dergleichen.

Es liegt im Rahmen der Erfindung, dass alle Seitenflächen bzw. alle vertikalen Seitenflächen des Gutstapels mit der Folienbanderole bedeckt werden. Gemäß besonders bevorzugter Ausführungsform der Erfindung ist der Gutstapel quaderförmig und im Querschnitt bzw. in der Draufsicht rechteckförmig ausgebildet. Dann weist der zu umhüllende Gutstapel vier Seitenflächen auf, nämlich eine vordere Seitenfläche, zwei seitliche Seitenflächen und eine hintere Seitenfläche. Eine ganz besonders empfohlene Ausführungsform der Erfindung ist dadurch gekennzeichnet, dass der zu umhüllende Gutstapel auf einer Palette aufgenommen ist. Zweckmäßigerweise wird beim Zuführen des Gutstapels zu der Umhüllungseinrichtung bzw. vor dem Zuführen des Gutstapels zu der Umhüllungseinrichtung ein Deckblatt auf die Oberseite des Gutstapels aufgelegt.

Vorzugsweise ist zumindest eine Fördervorrichtung zum Zuführen des Gutstapels zu der Umhüllungseinrichtung und zum Abführen des Gutstapels aus bzw. von der Umhüllungseinrichtung vorgesehen. Bei der zumindest einen Fördervorrichtung handelt es sich bevorzugt um einen Endlosförderer.

Es liegt im Rahmen der Erfindung, dass der Gutstapel in der Umhüllungseinrichtung gegen einen quer zur Förderrichtung des Gutstapels angeordneten Folienbanderolenvorhang zugeführt wird, so dass sich die Banderole an der vorderen Seitenfläche und an den seitlichen Seitenflächen bzw. an den beiden seitlichen Seitenflächen des Gutstapels anlegt. Der Begriff vordere Seitenfläche bezieht sich dabei auf die in Förderrichtung des Gutstapels vordere Seitenfläche. Das Anlegen der Folie bzw. Folienbanderole erfolgt also erfindungsgemäß beim Durchführen des Gutstapels durch die Umhüllungseinrichtung.

Eine besonders bevorzugte Ausführungsform der Erfindung ist dadurch gekennzeichnet, dass die erste Schweißvorrichtung zumindest zwei gegeneinander fahrbare erste Schweißbalken aufweist, mit welchen ersten Schweißbalken zwei Banderolenenden an der hinteren Seitenfläche des Gutstapels verschweißbar sind, so dass sich die Folienbanderole an der hinteren Seitenfläche des Gutstapels anlegt. Es liegt im Rahmen der Erfindung, dass der zu umhüllende Gutstapel mit der zumindest einen Fördervorrichtung vor dem Verschweißen der Banderolenenden mit dem ersten Schweißbalken durch die auseinander gefahrenen ersten Schweißbalken hindurch in die Umhüllungseinrichtung bzw. zu der Umfaltvorrichtung gefördert wird. Dabei ist es bevorzugt, dass die ersten Schweißbalken vertikal orientiert sind und zweckmäßigerweise parallel zu vertikalen Seitenkanten des Gutstapels angeordnet sind. Nach besonders bevorzugter Ausführungsform der Erfindung ist der Abstand der ersten Schweißbalken vor dem Einfahren des Gutstapels in die Umhüllungseinrichtung steuerbar und/oder regelbar. Der Abstand der ersten Schweißbalken wird dabei so gewählt, dass ein zu umhüllender Gutstapel problemlos zwischen den Schweißbalken hindurchführbar ist. Gemäß empfohlener Ausführungsvariante der Erfindung wird die Breite des Gutstapels und ein eventueller Versatz des Gutstapels auf der zumindest einen Fördervorrichtung mit Hilfe zumindest eines Sensors gemessen und in Abhängigkeit von der gemessenen Breite bzw. von dem gemessenen Versatz des Gutstapels wird der Abstand der ersten Schweißbalken eingestellt bzw. gesteuert und/oder geregelt. Zweckmäßigerweise wird als Sensor bzw. werden als Sensoren ein Ultraschallsensor/Ultraschallsensoren eingesetzt.

Es hat sich im Rahmen der Erfindung bewährt, dass die ersten Schweißbalken als Doppelschweißbalken ausgebildet sind. Damit wird zum einen eine Schweißnaht zwischen den beiden Banderolenenden an der hinteren Seitenfläche des Gutstapels gebildet und zum anderen eine Schweißnaht zwischen den verbleibenden Banderolenabschnitten, so dass für den nächsten zuzufördernden Gutstapel wiederum ein vollständiger Banderolenvorhang zur Verfügung steht. Vorzugsweise ist zwischen den beiden jeweils zusammenfahrbaren Schweißeinheiten der Doppelschweißbalken eine Trenneinrichtung zur Abtrennung der beiden Banderolenenden von den restlichen Banderolenabschnitten vorgesehen. Es liegt im Rahmen der Erfindung, dass ein Zusammenfahren der ersten Schweißbalken bzw. der Doppelschweißbalken stattfindet, wenn der Gutstapel komplett in die Umhüllungseinrichtung eingefahren ist.

Empfohlenermaßen weist die erfindungsgemäße Vorrichtung zumindest ein Mitnehmerelement für den vorstehenden Folienabschnitt der vorderen Seitenfläche des Gutstapels auf bzw. für ein Umfalten dieses vorstehenden Folienabschnittes auf die Oberseite des Gutstapels. Bei dem zumindest einen Mitnehmerelement kann es sich um ein weiter unten noch erläutertes Folienleitelement bzw. um eine Folienleitplatte handeln. Es werden mehrere Folienleitelemente bzw. Folienleitplatten eingesetzt, die dann als Mitnehmerelemente zum Umfalten des vorstehenden Folienabschnittes der vorderen Seitenfläche des Gutstapels dienen.

Die erfindungsgemäße Vorrichtung zeichnet sich dadurch aus, dass die Umfaltvorrichtung Folienleitplatten aufweist, zwischen denen die an den seitlichen Seitenflächen über die Oberseite des Gutstapels vorstehenden Folienabschnitte einführbar sind bzw. aufgenommen werden. Bei den zwischen den Folienleitelementen bzw. Folienleitplatten aufzunehmenden vorstehenden Folienabschnitten handelt es sich also um Folienabschnitte der an den seitlichen Seitenflächen des Gutstapels anliegenden Folienbereiche bzw. Folienteile. Die Einführung bzw. Aufnahme der vorstehenden Folienabschnitte zwischen den Folienleitelementen bzw. zwischen den Folienleitplatten erfolgt während der Gutstapel den Folienbanderolenvorhang durchfährt bzw. unmittelbar nachdem sich die Banderole bzw. Folienabschnitte der Banderole an der vorderen Seitenfläche des Gutstapels angelegt hat/haben. Zweckmäßigerweise werden zumindest 80 %, vorzugsweise zumindest 85 % der vertikalen Höhe der vorstehenden Folienabschnitte zwischen den Folienleitelementen bzw. zwischen den Folienleitplatten aufgenommen. Es liegt im Rahmen der Erfindung, dass die erste Schweißeinrichtung bzw. die ersten Schweißbalken der ersten Schweißeinrichtung zusammenfahren, wenn die vorstehenden Folienabschnitte an den seitlichen Seitenflächen des Gutstapels vollständig bzw. im Wesentlichen vollständig in Bezug auf ihre Länge zwischen den Folienleitelementen bzw. zwischen den Folienleitplatten aufgenommen sind. Vorzugsweise sind die Folienleitelemente bzw. die Folienleitplatten als Folienleitbleche aus Metall bzw. als Metallbleche ausgebildet.

Eine besonders bevorzugte Ausführungsform der Erfindung ist dadurch gekennzeichnet, dass die Anordnung der Folienleitelemente über dem umhüllten Gutstapel bzw. der Abstand der Folienleitelemente von dem umhüllten Gutstapel in Abhängigkeit von der Höhe des Gutstapels gesteuert und/oder geregelt wird. Es liegt dabei im Rahmen der Erfindung, dass die Höhe des Gutstapels mit Hilfe zumindest eines Sensors - insbesondere mit Hilfe zumindest eines Ultraschallsensors ermittelt wird. Die Anordnung der Folienleitelemente in Bezug auf die Höhe des Gutstapels ist kritisch und der Abstand zum umhüllten Gutstapel muss entsprechend eingestellt werden.

Die Erfindung zeichnet sich dadurch aus, dass die Umfaltvorrichtung an zwei gegenüberliegenden Seiten des Gutstapels jeweils zumindest zwei Folienleitelemente, insbesondere jeweils zumindest zwei Folienleitplatten aufweist, und dass zwischen beiden an einer Seite des Gutstapels angeordneten Folienleitelementen/Folienleitplatten jeweils ein über die Oberseite des Gutstapels an der jeweiligen Seitenfläche des Gutstapels vorstehender Folienabschnitt einführbar ist bzw. aufgenommen wird. - Zweckmäßigerweise erstrecken sich die Folienleitelemente bzw. die Folienleitplatten über zumindest 80 %, bevorzugt über zumindest 85 % der Länge des Gutstapels. Die Länge wird dabei in Förderrichtung des Gutstapels gemessen.

Die Folienleitelemente bzw. die Folienleitplatten mit den aufgenommenen überstehenden Folienabschnitten sind von den Seiten des Gutstapels jeweils zur Mitte des Gutstapels hin verfahrbar, so dass die vorstehenden Folienabschnitte der seitlichen Seitenflächen des Gutstapels von den Folienleitelementen/Folienleitplatten zur Mitte des Gutstapels hin auf die Oberseite des Gutstapels umfaltbar sind. Die Folienabschnitte werden von den Folienleitelementen bzw. Folienleitplatten also gleichsam zum Umfalten mitgenommen. Der Verfahrweg der Folienleitelemente/Folienleitplatten beträgt bevorzugt höchstens 90 %, sehr bevorzugt höchstens 85 % der Höhe der umzufaltenden Folienabschnitte. Es liegt weiterhin im Rahmen der Erfindung, dass die Höhe der Folienabschnitte an den seitlichen Seitenflächen des Gutstapels, d. h. der Überstand der Folienabschnitte über die Oberseite des Gutstapels geringer ist als die Hälfte der Breite des Gutstapels oder der Hälfte der Breite des Gutstapels entspricht. Dann wird ein Überlappen der auf die Oberseite des Gutstapels umgefalteten Folienabschnitte im Bereich der Mitte des Gutstapels vermieden.

Eine besonders bevorzugte Ausführungsform der Erfindung ist dadurch gekennzeichnet, dass die Umfaltvorrichtung zumindest ein Umfaltelement, bevorzugt zwei Umfaltelemente aufweist, wobei das Umfaltelement bzw. die Umfaltelemente von der hinteren Seitenfläche des Gutstapels in Richtung zur Mitte des Gutstapels hin bewegbar/verfahrbar ist/sind, so dass der an der hinteren Seitenfläche des Gutstapels über die Oberseite des Gutstapels vorstehende Folienabschnitt zur Mitte des Gutstapels hin auf die Oberseite des Gutstapels umfaltbar ist. Zweckmäßigerweise sind die beiden Umfaltelemente an gegenüberliegenden Seiten des Gutstapels angeordnet und jedes Umfaltelement ist einer Hälfte der Oberseite des Gutstapels zugeordnet bzw. einer Hälfte des vorstehenden Folienabschnittes an der hinteren Seitenfläche des Gutstapels. Es liegt im Rahmen der Erfindung, dass ein Umfaltelement als Umfaltstange ausgebildet ist und vorzugsweise ist die Umfaltstange senkrecht bzw. im Wesentlichen senkrecht zur Förderrichtung des Gutstapels angeordnet. Es empfiehlt sich, dass die oben beschriebenen beiden Umfaltelemente als Umfaltstangen ausgeführt sind. Gemäß besonders bevorzugter Ausführungsvariante ist eine Umfaltstange Bestandteil eines Umfaltbügels. Nach einer bewährten Ausführungsform der Erfindung ist der Umfaltbügel bzw. sind die Umfaltbügel U-förmig ausgebildet. Es liegt im Rahmen der Erfindung, dass ein Umfaltbügel bzw. dass jeder Umfaltbügel an einem Folienleitelement bzw. an einer Folienleitplatte befestigt ist. Es liegt weiterhin im Rahmen der Erfindung, dass ein Umfaltbügel bzw. das jeder Umfaltbügel von dem zugeordneten Folienleitelement bzw. von der zugeordneten Folienleitplatte in die Betriebsposition bzw. Umfaltposition abklappbar und/oder ausschwenkbar ist.

Nach besonders empfohlener Ausführungsform der Erfindung weist die Umfaltvorrichtung die zweite Schweißvorrichtung auf. Dabei ist die Umfaltvorrichtung bzw. die zweite Schweißvorrichtung vorzugsweise mit zumindest einem an einem Folienleitelement bzw. an einer Folienleitplatte angeordneten bzw. fixierten Schweißelement ausgestattet. Eine bevorzugte Ausführungsform der Erfindung ist dadurch gekennzeichnet, dass zumindest zwei an gegenüberliegenden Seiten des Gutstapels angeordnete Folienleitelemente/Folienleitplatten jeweils zumindest ein Schweißelement, insbesondere jeweils zumindest einen zweiten Schweißbalken zum Verschweißen der auf die Oberseite des Gutstapels umgefalteten Folienabschnitte aufweist. Empfohlenermaßen ist das zumindest eine Schweißelement bzw. der zumindest eine Schweißbalken dabei jeweils an dem in Bezug auf den Gutstapel äußeren Folienleitelement bzw. an der äußeren Folienleitplatte angeordnet bzw. fixiert. Zweckmäßigerweise sind die zweiten Schweißbalken horizontal orientiert bzw. im Wesentlichen horizontal orientiert. Es empfiehlt sich, dass die an der vorderen und/oder an der hinteren Seitenfläche des Gutstapels umgefalteten Folienabschnitte mit den an den Seitenflächen des Gutstapels umgefalteten Folienabschnitten auf der Oberseite des Gutstapels verschweißt werden. Vorzugsweise sind die Schweißelemente bzw. sind die zweiten Schweißbalken der Folienleitelemente vor dem Verschweißen der umgefalteten Folienabschnitte in einer Ruheposition mit geringem bzw. relativ geringem Abstand zur Oberseite des Gutstapels angeordnet. Es liegt im Rahmen der Erfindung, dass die Schweißelemente bzw. die zweiten Schweißbalken zum Verschweißen der umgefalteten Folienabschnitte zur Oberseite bzw. auf die Oberseite des Gutstapels herunterfahren. Es liegt fernerhin im Rahmen der Erfindung, dass nach dem Verschweißen der umgefalteten Folienabschnitte auf der Oberseite des Gutstapels die Schweißelemente bzw. die zweiten Schweißbalken wieder in ihre Ruheposition zurückfahren/hochfahen und der umhüllte bzw. verpackte Gutstapel abgefördert wird.

Vorzugsweise wird im Rahmen des erfindungsgemäßen Verfahrens ein an der vorderen Seitenfläche des Gutstapels über die Oberseite des Gutstapels vorstehender Folienabschnitt mit Hilfe zumindest eines in den Förderweg des Gutstapels ragendes Mitnehmerelementes auf die Oberseite des Gutstapels umgefaltet. Bei dem zumindest einen Mitnehmerelement bzw. bei den Mitnehmerelementen handelt es sich nach besonders bevorzugter Ausführungsform der Erfindung um ein Folienleitelement bzw. um die Folienleitelemente. Gemäß dieser Ausführungsform funktionieren die Folienleitelemente dann also auch als Mitnehmelemente zum Umfalten des an der vorderen Seitenfläche des Gutstapels vorstehenden Folienabschnittes.

Das Verfahrens ist dadurch gekennzeichnet, dass die an den seitlichen Seitenflächen des Gutstapels über die Oberseite des Gutstapels vorstehenden sich gegenüberliegenden Folienabschnitte zwischen Folienleitplatten eingeführt werden und mit Hilfe der Folienleitelemente bzw. Folienleitplatten auf die Oberseite des Gutstapels umgefaltet werden. Jeder der beiden gegenüberliegenden Seiten des Gutstapels sind jeweils zwei Folienleitelemente bzw. jeweils zwei Folienleitplatten zugeordnet. Es liegt im Rahmen der Erfindung, dass die beiden einem überstehenden Folienabschnitt zugeordneten Folienleitelemente bzw. Folienleitplatten mit Abstand zu dem eingeführten bzw. aufgenommenen Folienabschnitt angeordnet sind.

Zweckmäßigerweise ist ein an der hinteren Seitenfläche des Gutstapels über die Oberseite des Gutstapels vorstehender Folienabschnitt mit zumindest einem in Förderrichtung des Gutstapels bewegten Umfaltelement auf die Oberseite des Gutstapels umfaltbar. Empfohlenermaßen wird dabei mit zumindest einem Umfaltbügel als Umfaltelement gearbeitet und besonders bevorzugt mit zwei Umfaltbügeln als Umfaltelemente.

Vorzugsweise werden die Banderolenenden bzw. die beiden Banderolenenden der Folienbanderole so miteinander verschweißt, dass die Schweißnaht zwischen den Banderolenenden an der hinteren Seitenfläche des Gutstapels anliegt. Wie oben bereits erläutert wird im Rahmen des erfindungsgemäßen Verfahrens ganz besonders bevorzugt mit zwei Doppelschweißbalken zur Verschweißung der Banderolenenden gearbeitet.

Der Erfindung liegt die Erkenntnis zugrunde, dass mit der erfindungsgemäßen Vorrichtung und mit dem erfindungsgemäßen Verfahren eine sehr effektive sowie funktionssichere und langfristig haltbare Umhüllung bzw. Verpackung eines Gutstapels realisierbar ist. Die Umhüllung ist dabei mit relativ geringem Aufwand durchführbar und auch die dazu erforderliche erfindungsgemäße Vorrichtung ist relativ wenig komplex und aufwendig aufgebaut. Der mit den erfindungsgemäßen Maßnahmen umhüllte bzw. verpackte Gutstapel kann ohne weiteres bestimmte mechanische Beanspruchungen aufnehmen, ohne dass die Umhüllung verrutscht, gelöst oder beschädigt wird. Insoweit sind unterschiedliche Transportbewegungen mit dem erfindungsgemäß umhüllten Gutstapel durchführbar - insbesondere auf Drehtellern und/oder Verfahrwagen oder dergleichen - und zwar ohne Beeinträchtigung der Umhüllung. Die im Gutstapel gestapelten Produkte bleiben langfristig und effektiv gesichert. Hervorzuheben ist, dass die erfindungsgemäße Vorrichtung und das erfindungsgemäße Verfahren mit verhältnismäßig geringen Kosten realisierbar ist/sind. Es ist weiterhin zu betonen, dass das Umfalten der überstehenden Folienabschnitte mit den erfindungsgemäßen Maßnahmen sehr sauber und ordentlich erfolgen kann, so dass auch die anschließende Verschweißung der umgefalteten Folienabschnitte untereinander bzw. mit einem auf die Oberseite des Gutstapels aufgelegten Deckblatt sauber und präzise erfolgen kann. Dadurch wird vermieden, dass störende Kapillare für Feuchtigkeit entstehen und eine optimale Wasserdichte der Verpackung wird sichergestellt. Ein mit den erfindungsgemäßen Maßnahmen behandelter Gutstapel weist demzufolge nach dem Schrumpfen ein ordentliches und wasserdichtes Schrumpfbild auf.

Nachfolgend wird die Erfindung anhand einer lediglich ein Ausführungsbeispiel darstellenden Zeichnung näher erläutert. Es zeigen in schematischer Darstellung:
- **Fig. 1**: eine perspektivische Darstellung einer Vorrichtung zum Umhüllen von Gutstapeln 1,
- **Fig. 2**: den Gegenstand gemäß Fig. 1 in einer weiteren Funktionsstellung,
- **Fig. 3 bis 10**: einen oberen Bereich der erfindungsgemäßen Vorrichtung in verschiedenen Funktionsstellungen.

Die Figuren zeigen eine erfindungsgemäße Vorrichtung zum Umhüllen von Gutstapeln 1, wobei eine Umhüllungseinrichtung 2 für die Umhüllung der Seitenflächen 3, 4, 5, 6 des Gutstapels 1 mit einer Folienbanderole 7 vorgesehen ist. Insbesondere einer vergleichenden Betrachtung der Fig. 1 und 2 ist entnehmbar, dass der Gutstapel 1 in der Umhüllungseinrichtung 2 vorzugsweise und im Ausführungsbeispiel gegen einen quer zur Förderrichtung des Gutstapels 1 angeordneten Folienbanderolenvorhang 18 zugeführt wird, so dass sich die Folienbanderole 7 zunächst an der vorderen Seitenfläche 3 und an den beiden seitlichen Seitenflächen 4, 5 des Gutstapels 1 anlegt. Der Gutstapel 1 wird im Ausführungsbeispiel im Übrigen mit Hilfe zumindest einer Fördervorrichtung 17 in Förderrichtung bzw. in die Umhüllungseinrichtung 2 hinein und aus der Umhüllungseinrichtung 2 heraustransportiert. Zweckmäßigerweise und im Ausführungsbeispiel ist der Gutstapel 1 quaderförmig mit einer Oberseite 11 sowie mit vier Seitenflächen 3, 4, 5, 6 ausgebildet. Empfohlenermaßen und im Ausführungsbeispiel wird der Gutstapel 1 auf einer Palette 25 transportiert. Fernerhin wird der Gutstapel 1 bevorzugt und im Ausführungsbeispiel mit einer Folienbanderole 7 in Form einer thermisch verschweißbaren Kunststofffolie umhüllt.

In Förderrichtung hinter dem zu umhüllenden Gutstapel 1 ist eine erste Schweißvorrichtung 8 in Form von zwei Doppelschweißbalken 19 zur Verschweißung von zwei Banderolenenden 9 im Bereich der hinteren Seitenfläche 6 des Gutstapels 1 vorhanden. Nachdem sich die Folienbanderole 7 an der vorderen Seitenfläche 3 und an den seitlichen Seitenflächen 4, 5 des Gutstapels 1 angelegt hat, fahren zweckmäßigerweise und im Ausführungsbeispiel die beiden Doppelschweißbalken 19 der ersten Schweißvorrichtung 8 zusammen. Mit diesen Doppelschweißbalken 19 wird an der hinteren Seitenfläche 6 des Gutstapels 1 eine Schweißnaht 24 zwischen den beiden zu verschweißenden Banderolenenden 9 gebildet. Vorzugsweise und im Ausführungsbeispiel sind die beiden Doppelschweißbalken 19 der ersten Schweißvorrichtung 8 vertikal orientiert und parallel zu den vertikalen Seitenkanten des Gutstapels 1 angeordnet. - Zweckmäßigerweise wird vor dem Durchfördern des Gutstapels 1 zwischen den auseinander gefahrenen Doppelschweißbalken 19 die Breite des Gutstapels 1 und ein eventueller Versatz des Gutstapels 1 auf der Fördervorrichtung 17 gemessen. Das ist in den Figuren nicht näher dargestellt worden und diese Messung erfolgt vorzugsweise mit zumindest einem Sensor, insbesondere mit zumindest einem Ultraschallsensor. Dadurch kann der Abstand zwischen den Doppelschweißbalken 19 gesteuert und/oder geregelt werden, so dass der Gutstapel 1 problemlos zwischen den Doppelschweißbalken 19 hindurchgefördert werden kann.

Es liegt im Rahmen der Erfindung, dass die Folienbanderole 7 zunächst mit Folienabschnitten 12, 13, 14, 15 über die Oberseite 11 des Gutstapels 1 vorsteht, insbesondere vertikal bzw. im Wesentlichen vertikal vorsteht. Es liegt weiterhin im Rahmen der Erfindung, dass beim Einfahren des Gutstapels 1 in die Umhüllungseinrichtung 2 der vorstehende Folienabschnitt 12 an der vorderen Seitenfläche 3 des Gutstapels 1 mit Hilfe eines Mitnehmerelementes zur Mitte des Gutstapels 1 hin umgelegt bzw. umgefaltet wird. Dabei wirken hierzu die weiter unten noch erläuterten Folienleitplatten 20, 21 der Umfaltvorrichtung 10 als Mitnehmerelemente zum Umfalten des vorderen Folienabschnittes 12 zur Mitte des Gutstapels 1 hin. - Es liegt im Übrigen im Rahmen der Erfindung, dass die Höhe eines der Umhüllungseinrichtung 2 bzw. der Umfaltvorrichtung 10 zugeführten Gutstapels 1 mittels zumindest eines Sensors, insbesondere mittels zumindest eines Ultraschall-Sensors gemessen wird. Dementsprechend wird der Abstand der Folienleitplatten 20, 21 beim Einfahren des Gutstapels 1 zur Oberseite 11 des Gutstapels 1 hin eingestellt. - Vorzugsweise und im Ausführungsbeispiel sind die Folienleitplatten 20, 21 als metallische Folienleitbleche ausgebildet.

Die Umfaltvorrichtung 10 der erfindungsgemäßen Vorrichtung weist an zwei gegenüberliegenden Seiten des Gutstapels 1 jeweils zwei Folienleitplatten 20, 21 auf (siehe insbesondere Fig. 3 bis 5). Zwischen jedes Paar von Folienleitplatten 20, 21 wird beim Einfahren des Gutstapels 1 in die Umfaltvorrichtung 10 ein an den jeweiligen Seitenflächen 4, 5 des Gutstapels 1 über die Oberseite 11 des Gutstapels 1 vorstehender Folienabschnitt 13, 14 eingeführt bzw. aufgenommen. Die vorstehenden Folienabschnitte 13, 14 werden dabei zweckmäßigerweise und im Ausführungsbeispiel über die gesamte Länge der Folienleitplatten 20, 21 zwischen den Folienleitplatten 20, 21 aufgenommen und sind mit Abstand zu den Folienleitplatten 20, 21 angeordnet. Dieser vollständig aufgenommene Zustand der vorstehenden Folienabschnitte 13, 14 ist insbesondere in der Fig. 6 dargestellt worden.

Nach der Aufnahme der an den Seitenflächen 4, 5 vorstehenden Folienabschnitte 13, 14 zwischen den Paaren von Folienleitplatten 20, 21 werden nach bevorzugter Ausgestaltung der Erfindung und im Ausführungsbeispiel zunächst - wie oben bereits beschrieben - die beiden Doppelschweißbalken 19 der ersten Schweißvorrichtung 8 zusammengefahren. - Bevorzugt und im Ausführungsbeispiel wird daraufhin das zumindest eine Umfaltelement bzw. die zumindest eine Umfaltstange in Position für das spätere Umfalten des an der hinteren Seitenfläche 6 des Gutstapels 1 über die Oberseite 11 vorstehenden Folienabschnittes 15 gebracht. Zweckmäßigerweise und im Ausführungsbeispiel werden zwei Umfaltelemente bzw. zwei Umfaltstangen 26 für dieses spätere Umfalten in Position gebracht. Die Umfaltstangen 26 sind dabei empfohlenermaßen und im Ausführungsbeispiel jeweils an die in Bezug auf den Gutstapel 1 äußere Folienleitplatte 21 angeschlossen und werden von dieser Folienleitplatte 21 jeweils in die Position bzw. Umfaltposition abgeschwenkt. Bevorzugt und im Ausführungsbeispiel bilden die Umfaltstangen 26 jeweils einen U-Schenkel eines U-förmigen Umfaltbügels 22, der jeweils an der äußeren Folienleitplatte 21 fixiert ist und in die Umfaltposition von dieser äußeren Folienleitplatte 21 abgeschwenkt bzw. nach unten abgeschwenkt wird. Hierzu wird im Übrigen auf eine vergleichende Betrachtung der Fig. 5 und 6 verwiesen.

Nachdem nach bewährter Ausgestaltung der Erfindung die beiden Doppelschweißbalken 19 zusammengefahren worden sind und nachdem bevorzugt die Umfaltstangen 26 bzw. die Umfaltbügel 22 in ihre Position geschwenkt wurden, werden anschließend die an den Seitenflächen 4, 5 vorstehenden Folienabschnitte 13, 14 auf die Oberseite 11 des Gutstapels 1 gefaltet bzw. umgefaltet. Dazu fahren die beiden Paare von Folienleitplatten 20, 21 zweckmäßigerweise synchron zur Mitte des Gutstapels 1 bzw. zur Mitte der Oberseite 11 hin. Es versteht sich, dass die Folienleitplatten 20, 21 dabei stets einen ausreichenden Abstand zur Oberseite 11 des Gutstapels 1 einhalten. Durch dieses Verfahren der beiden Paare von Folienleitplatte 20, 21 werden also die zwischen den Folienleitplatten 20, 21 jeweils aufgenommenen Folienabschnitte 13, 14 auf die Oberseite 11 gefaltet. Zweckmäßigerweise beträgt der Verfahrweg der Folienleitplatten 20, 21 zur Mitte der Oberseite 11 des Gutstapels 1 hin etwa 75 bis 85 %, bevorzugt etwa 80 % der Höhe des Folienüberstandes 13, 14. Die Paare von Folienleitplatten 20, 21 bleiben dann vorzugsweise zunächst in einer Position über der Mitte der Oberseite 11 des Gutstapels 1. Bezüglich des Zusammenfahrens der beiden Paare von Folienleitplatten 20, 21 wird im Übrigen auf eine vergleichende Betrachtung der Fig. 6 und 7 verwiesen. - Empfohlenermaßen und im Ausführungsbeispiel werden im Anschluss daran die beiden Doppelschweißbalken 19 der ersten Schweißvorrichtung 8 auseinandergefahren.

Es liegt im Rahmen der Erfindung, dass daraufhin die beiden Umfaltbügel 22 entlang der zugeordneten äußeren Folienleitplatten 21 zur Mitte des Gutstapels 1 hin verfahren werden, wobei die Umfaltstangen 26 der beiden Umfaltbügel 22 im Zwischenraum zwischen den Folienleitplatten 20, 21 und der Oberseite 11 des Gutstapels 1 bewegt werden. Durch Beaufschlagung mit den Umfaltstangen 26 der Umfaltbügel 22 wird der an der hinteren Seitenfläche 6 des Gutstapels 1 über die Oberseite 11 vorstehende Folienabschnitt 15 auf die Oberseite 11 des Gutstapels 1 umgefaltet. Zweckmäßigerweise und im Ausführungsbeispiel werden daraufhin die Umfaltbügel 22 an die jeweils zugeordnete äußere Folienleitplatte 21 so angeschwenkt, dass die Umfaltstangen 26 aus dem Zwischenraum zwischen den Folienleitplatten 20, 21 und der Oberseite 11 des Gutstapels 1 gelangen.

Im Ausführungsbeispiel und nach bevorzugter Ausgestaltung der Erfindung werden anschließend die auf die Oberseite 11 des Gutstapels 1 umgefalteten Folienabschnitte 12, 13, 14, 15 verschweißt bzw. miteinander verschweißt. Empfohlenermaßen und im Ausführungsbeispiel weist die Umfaltvorrichtung 10 der erfindungsgemäßen Vorrichtung eine zweite Schweißvorrichtung 16 in Form von zwei horizontalen Schweißbalken 23 auf, wobei jeder horizontal orientierte Schweißbalken 23 an einer der äußeren Folienleitplatten 21 angeordnet bzw. fixiert ist. Durch Herunterfahren dieser horizontal angeordneten Schweißbalken 23 auf die Oberseite 11 des Gutstapels 1 können die auf die Oberseite 11 des Gutstapels 1 umgefalteten Folienabschnitte 12, 13, 14, 15 miteinander bzw. untereinander verschweißt werden. Zweckmäßigerweise wird dabei der vordere umgefaltete Folienabschnitt sowie der hintere umgefaltete Folienabschnitt 15 mit den seitlichen umgefalteten Folienabschnitten 13, 14 verschweißt. Es liegt im Rahmen der Erfindung, dass nach diesem Verschweißen der Folienabschnitte 12, 13, 14, 15 auf der Oberseite 11 des Gutstapels 1 der umhüllte Gutstapel 1 mittels der Fördervorrichtung 17 aus der Umhüllungseinrichtung 2 bzw. aus der Umfaltvorrichtung 10 abtransportiert wird.

## Patentansprüche

1. Vorrichtung zum Umhüllen von Gutstapeln (1), wobei eine Umhüllungseinrichtung (2) für die Umhüllung der Seitenflächen (3, 4, 5, 6) des Gutstapels (1) mit einer Folienbanderole (7) vorgesehen ist, wobei zumindest eine erste Schweißvorrichtung (8) zur Verschweißung von zumindest zwei Banderolenenden (9) im Bereich der Seitenflächen (3, 4, 5, 6) bzw. im Bereich einer Seitenfläche (3, 4, 5, 6) des Gutstapels vorhanden ist, wobei weiterhin zumindest eine Umfaltvorrichtung (10) zum Umfalten von über die Oberseite (11) des Gutstapels (1) vorstehenden Folienabschnitten (12, 13, 14, 15) der Folienbanderole (7) auf die Oberseite (11) des Gutstapels (1) vorgesehen ist und wobei fernerhin zumindest eine zweite Schweißvorrichtung (16) zum Verschweißen der auf die Oberseite (11) des Gutstapels (1) umgefalteten Folienabschnitt (12, 13, 14, 15) vorhanden ist, **gekennzeichnet dadurch,**
**dass** die Umfaltvorrichtung (10) an zwei gegenüberliegenden Seiten des Gutstapels (1) jeweils zwei Folienleitplatten (20, 21) aufweist,
wobei die jeweils zwei Folienleitplatten (20, 21) jeweils ein Paar von Folienleitplatten (20, 21) bilden,
wobei zwischen jedem Paar von Folienleitplatten (20, 21) beim Einfahren des Gutstapels (1) in die Umfaltvorrichtung (10) ein an den jeweiligen Seitenflächen (4, 5) des Gutstapels (1) vorstehender Folienabschnitt (13, 14) aufgenommen wird,
wobei die Folienleitplatten (20, 21) zur Mitte des Gutstapels (1) hin verfahrbar sind, so dass die vorstehenden Folienabschnitte (13, 14) der seitlichen Seitenflächen (4, 5) des Gutstapels (1) von den Folienleitplatten (20, 21) auf die Oberseite (11) des Gutstapels (1) umfaltbar sind.

2. Vorrichtung nach Anspruch 1, wobei zumindest eine Fördervorrichtung (17) zum Zuführen des Gutstapels (1) zu der Umhüllungseinrichtung (2) und zum Abführen des Gutstapels (1) aus der Umhüllungseinrichtung (2) vorgesehen ist.

3. Vorrichtung nach einem der Ansprüche 1 oder 2, wobei der Gutstapel (1) in der Umhüllungseinrichtung (2) gegen einen quer zur Förderrichtung des Gutstapels (1) angeordneten Folienbanderolenvorhang (18) zuführbar ist, so dass sich die Folienbanderole (7) an der vorderen Seitenfläche (3) und an den seitlichen Seitenflächen (4, 5) des Gutstapels (1) anlegt.

4. Vorrichtung nach einem der Ansprüche 1 bis 3, wobei die erste Schweißvorrichtung (8) zumindest zwei gegeneinander fahrbare erste Schweißbalken (19) aufweist, mit welchen ersten Schweißbalken (19) zwei Banderolenenden (9) an der hinteren Seitenfläche (6) des Gutstapels (1) verschweißbar sind.

5. Vorrichtung nach einem der Ansprüche 1 bis 4, wobei die Umfaltvorrichtung (10) zumindest ein Umfaltelement, bevorzugt zwei Umfaltelemente aufweist, wobei das Umfaltelement bzw. die Umfaltelemente von der hinteren Seitenfläche (6) des Gutstapels (1) in Richtung zur Mitte der Oberseite (11) des Gutstapels (1) hin bewegbar/verfahrbar ist/sind, so dass der an der hinteren Seitenfläche (6) des Gutstapels (1) über die Oberseite (11) des Gutstapels (1) vorstehende Folienabschnitt (15) auf die Oberseite (11) des Gutstapels (1) umfaltbar ist.

6. Vorrichtung nach einem der Ansprüche 1 bis 5, wobei die Umfaltvorrichtung (10) die zweite Schweißvorrichtung (16) aufweist, wobei die Umfaltvorrichtung (10) bzw. die zweite Schweißvorrichtung (16) zumindest ein an einer Folienleitplatte (20, 21) angeordnetes Schweißelement umfasst.

7. Vorrichtung nach Anspruch 6, wobei zumindest zwei Folienleitelemente bzw. Folienleitplatten (20, 21) jeweils zumindest ein Schweißelement, insbesondere jeweils zumindest einen zweiten Schweißbalken (23) zum Verschweißen auf die Oberseite (11) des Gutstapels (1) umgefalteten Folienabschnitte (12, 13, 14, 15) aufweisen.

8. Verfahren zum Umhüllen eines Gutstapels (1) mit einer Folie, wobei die Seitenflächen (3, 4, 5, 6) des Gutstapels (1) mit einer Folienbanderole (7) bedeckt bzw. umhüllt werden, wobei Banderolenenden (9) im Bereich einer Seitenfläche (3, 4, 5, 6) des Gutstapels (1) miteinander verschweißt werden, wobei weiterhin über die Oberseite (11) des Gutstapels (1) vorstehende Folienabschnitte (12, 13, 14, 15) auf die Oberseite (11) des Gutstapels (1) umgefaltet werden und wobei auf die Oberseite (11) umgefalteten Folienabschnitte (12, 13, 14, 15) verschweißt werden bzw. miteinander verschweißt werden, **gekennzeichnet dadurch,**
**dass** hierzu eine Umfaltvorrichtung verwendet wird, wobei die Umfaltvorrichtung (10) an zwei gegenüberliegenden Seiten des Gutstapels (1) jeweils zwei Folienleitplatten (20, 21) aufweist,
wobei die jeweils zwei Folienleitplatten (20, 21) jeweils ein Paar von Folienleitplatten (20, 21) bilden,
wobei zwischen jedem Paar von Folienleitplatten (20, 21) beim Einfahren des Gutstapels (1) in die Umfaltvorrichtung (10) ein an den jeweiligen Seitenflächen (4, 5) des Gutstapels (1) vorstehender Folienabschnitt (13, 14) aufgenommen wird,
wobei die Folienleitplatten (20, 21) zur Mitte des Gutstapels (1) hin verfahrbar sind, so dass die vorstehenden Folienabschnitte (13, 14) der seitlichen Seitenflächen (4, 5) des Gutstapels (1) von den Folienleitplatten (20, 21) auf die Oberseite (11) des Gutstapels (1) umfaltbar sind.

9. Verfahren nach Anspruch 8, wobei der an der vorderen Seitenfläche (3) des Gutstapels (1) über die Oberseite (11) des Gutstapels (1) vorstehende Folienabschnitt (12) mit Hilfe zumindest eines in den Förderweg des Gutstapels (1) ragendes Mitnehmerelementes auf die Oberseite (11) des Gutstapels (1) umgefaltet wird.

10. Verfahren nach einem der Ansprüche 8 bis 9, wobei ein an der hinteren Seitenfläche (6) des Gutstapels (1) über die Oberseite (11) des Gutstapels (1) vorstehender Folienabschnitt (15) mit zumindest einem in Förderrichtung des Gutstapels (1) bewegten Umfaltelement auf die Oberseite (11) des Gutstapels (1) umfaltbar ist.

11. Verfahren nach einem der Ansprüche 8 bis 10, wobei die Banderolenenden (9) so miteinander verschweißt werden, dass die Schweißnaht (24) zwischen den Banderolenenden (9) an der hinteren Seitenfläche (6) des Gutstapels (1) anliegt.

12. Verfahren nach einem der Ansprüche 8 bis 11, wobei zumindest ein Schweißelement auf die Oberseite (11) des Gutstapels (1) bewegt wird bzw. heruntergefahren wird, so dass die umgefalteten Folienabschnitte (12, 13, 14, 15) verschweißt werden bzw. miteinander verschweißt werden.

## Claims

1. A device for wrapping stacks of goods (1), wherein a wrapping device (2) for wrapping the side faces (3, 4, 5, 6) of the stack of goods (1) is provided with a film sleeve (7), wherein at least a first welding device (8) is provided for welding at least two sleeve ends (9) in the region of the side faces (3, 4, 5, 6) or in the region of a side face (3, 4, 5, 6) of the stack of goods, wherein furthermore at least one folding device (10) is provided for folding film sections (12, 13, 14, 15) of the film sleeve (7) onto the upper side (11) of the stack of goods (1), said film sections projecting over the upper side (11) of the stack of goods (1), and wherein furthermore at least a second welding device (16) is provided for welding the film section (12, 13, 14, 15) folded onto the upper side (11) of the stack of goods (1), **characterised in that**
the folding device (10) comprises two film guide plates (20, 21) in each case at two opposite sides of the stack of goods (1),
wherein the two film guide plates (20, 21) in each case form a pair of film guide plates (20, 21),
wherein a film section (13, 14) projecting at the respective side faces (4, 5) of the stack of goods (1) is received between each pair of film guide plates (20, 21) during the introduction of the stack of goods (1) into the folding device (10),
wherein the film guide plates (20, 21) can be traversed towards the middle of the stack of goods (1), so that the projecting film sections (13, 14) of the lateral side faces (4, 5) of the stack of goods (1) can be folded by the film guide plates (20, 21) onto the upper side (11) of the stack of goods (1).

2. The device according to claim 1, wherein at least one conveying device (17) is provided for feeding the stack of goods (1) to the wrapping device (2) and for removing the stack of goods (1) from the wrapping device (2).

3. The device according to any one of claims 1 or 2, wherein the stack of goods (1) in the wrapping device (2) can be fed towards a film sleeve curtain (18) disposed at right angles to the conveying direction of the stack of goods (1), so that the film sleeve (7) lies adjacent to the front side face (3) and to the lateral side faces (4, 5) of the stack of goods (1).

4. The device according to any one of claims 1 to 3, wherein the first welding device (8) comprises at least two first welding beams (19) which can be traversed towards one another, with which first welding beams (19) two sleeve ends (9) can be welded at the rear side face (6) of the stack of goods (1).

5. The device according to any one of claims 1 to 4, wherein the folding device (10) comprises at least one folding element, preferably two folding elements, wherein the folding element or the folding elements can be moved/traversed from the rear side face (6) of the stack of goods (1) in the direction of the middle of the upper side (11) of the stack of goods (1), so that the film section (15) projecting over the upper side (11) of the stack of goods (1) at the rear side face (6) of the stack of goods (1) can be folded onto the upper side (11) of the stack of goods (1).

6. The device according to any one of claims 1 to 5, wherein the folding device (10) comprises the second welding device (16), wherein the folding device (10) or the second welding device (16) comprises at least one welding element disposed on a film guide plate (20, 21).

7. The device according to claim 6, wherein at least two film guide elements or film guide plates (20, 21) each comprise at least one welding element, in particular each at least one second welding beam (23) for the welding of film sections (12, 13, 14, 15) folded onto the upper side (11) of the stack of goods (1).

8. A method for wrapping a stack of goods (1) with a film, wherein the side faces (3, 4, 5, 6) of the stack of goods (1) are covered or wrapped with a film sleeve (7), wherein sleeve ends (9) are welded together in the region of a side face (3, 4, 5, 6) of the stack of goods (1), wherein furthermore film sections (12, 13, 14, 15) projecting over the upper side (11) of the stack of goods (1) are folded onto the upper side (11) of the stack of goods (1) and wherein film sections (12, 13, 14, 15) folded onto the upper side (11) are welded or welded together, **characterised in that**
a folding device is used for this purpose, wherein the folding device (10) comprises two film guide plates (20, 21) in each case at two opposite sides of the stack of goods (1),
wherein the two film guide plates (20, 21) in each case form a pair of film guide plates (20, 21),
wherein a film section (13, 14) projecting at the respective side faces (4, 5) of the stack of goods (1) is received between each pair of film guide plates (20, 21) during the introduction of the stack of goods (1) into the folding device (10),
wherein the film guide plates (20, 21) can be traversed towards the middle of the stack of goods (1), so that the projecting film sections (13, 14) of the lateral side faces (4, 5) of the stack of goods (1) can be folded by the film guide plates (20, 21) onto the upper side (11) of the stack of goods (1).

9. The method according to claim 8, wherein the film section (12) projecting over the upper side (11) of the stack of goods (1) at the front side face (3) of the stack of goods (1) is folded onto the upper side (11) of the stack of goods (1) with the aid of at least one driving element projecting into the conveying path of the stacks of goods (1).

10. The method according to any one of claims 8 to 9, wherein a film section (15) projecting over the upper side (11) of the stack of goods (1) at the rear side face (6) of the stack of goods (1) can be folded onto the upper side (11) of the stack of goods (1) with at least one folding element moved in the conveying direction of the stacks of goods (1).

11. The method according to any one of claims 8 to 10, wherein the sleeve ends (9) are welded together in such a way that the weld seam (24) between the sleeve ends (9) lies adjacent to the rear side face (6) of the stack of goods (1).

12. The method according to any one of claims 8 to 11, wherein at least one welding element is moved or traversed downwards onto the upper side (11) of the stack of goods (1), so that the folded-over film sections (12, 13, 14, 15) are welded or welded together.

## Revendications

1. Dispositif destiné à envelopper des piles de produits (1), un dispositif d'enveloppement (2) étant prévu pour envelopper les faces latérales (3, 4, 5, 6) de la pile de produits (1) d'une banderole de film (7), au moins un premier dispositif de soudage (8) étant présent pour souder au moins deux extrémités (9) de banderole dans la région des faces latérales (3, 4, 5, 6) ou dans la région d'une face latérale (3, 4, 5, 6) de la pile de produits, étant prévu par ailleurs au moins un dispositif de reliage (10) pour replier sur la face supérieure (11) de la pile de produits (1) des sections de film (12, 13, 14, 15) de la banderole (7) de film qui débordent par-dessus la face supérieure (11) de la pile de produits (1) et par ailleurs au moins un deuxième dispositif de soudage (16) étant présent pour souder la section de film (12, 13, 14, 15) repliée sur la face supérieure (11) de la pile de produits (1), **caractérisé en ce que**
sur deux faces opposées de la pile de produits (1), le dispositif de repliage (10) comporte chaque fois deux plaques de guidage (20, 21) du film,
les deux plaques de guidage (20, 21) du film formant chaque fois une paire de plaques de guidage (20, 21) du film,
lors de l'entrée de la pile de produits (1) dans le dispositif de repliage (10), une section de film (13, 14) débordant sur les faces latérales (4, 5) respectives de la pile de produits (1) étant reprise entre chaque paire de plaques de guidage (20, 21) du film,
les plaques de guidage (20, 21) du film étant déplaçables vers le centre de la pile de produits (1), de sorte que les sections de film (13, 14) débordantes des faces latérales (4, 5) de la pile de produits (1) soient repliables des plaques de guidage (20, 21) du film vers la face supérieure (11) de la pile de produits (1).

2. Dispositif selon la revendication 1, au moins un dispositif de transport (17) étant prévu pour alimenter la pile de produits (1) vers le dispositif d'enveloppement (2) et pour évacuer la pile de produits (1) hors du dispositif d'enveloppement (2).

3. Dispositif selon l'une quelconque des revendications 1 ou 2, la pile de produits (1) pouvant être amenée dans le dispositif d'enveloppement (2) contre un rideau (18) de banderole de film placé à la transversale de la direction de transport de la pile de produits (1), de sorte que la banderole de film (7) s'applique sur la face latérale (3) avant et sur les faces latérales (4, 5) des côtés de la pile de produits (1).

4. Dispositif selon l'une quelconque des revendications 1 à 3, le premier dispositif de soudage (8) comportant au moins deux premières barres de soudure (19) déplaçables l'une contre l'autre, à l'aide desquelles premières barres de soudure (19), deux extrémités (9) de banderoles pouvant être soudées sur la face latérale (6) arrière de la pile de produits (1).

5. Dispositif selon l'une quelconque des revendications 1 à 4, le dispositif de repliage (10) comportant au moins un élément de repliage, de préférence deux éléments de repliage, l'élément de repliage ou les éléments de repliage étant mobile(s)/déplaçable(s) de la face latérale (6) arrière de la pile de produits (1) en direction du centre de la face supérieure (11) de la pile de produits (1), de sorte que la section de film (15) débordant de la face latérale (6) arrière de la pile de produits (1) par-dessus la face supérieure (11) de la pile de produits (1) puisse être repliée sur la face supérieure (11) de la pile de produits (1).

6. Dispositif selon l'une quelconque des revendications 1 à 5, le dispositif de repliage (10) comportant le deuxième dispositif de soudage (16), le dispositif de repliage (10) ou le deuxième dispositif de soudage (16) comprenant au moins un élément de soudage placé sur la plaque de guidage (20, 21) du film.

7. Dispositif selon la revendication 6, au moins deux éléments de guidage du film ou plaques de guidage (20, 21) du film comportant chacun(e) au moins un élément de soudage, notamment chacun(e) au moins une deuxième barre de soudage (23) pour souder des sections de film (12, 13, 14, 15) repliées sur la face supérieure (11) de la pile de produits (1).

8. Procédé destiné à envelopper une pile de produits (1) avec un film, lors duquel on recouvre ou on enveloppe les faces latérales (3, 4, 5, 6) de la pile de produits (1) avec une banderole de film (7), lors duquel on soude l'une avec l'autre des extrémités de banderole (9) dans la région d'une surface latérale (3, 4, 5, 6) de la pile de produits (1), lors duquel on replie par ailleurs vers la face supérieure (11) de la pile de produits (1) des sections de film (12, 13, 14, 15) débordant par-dessus la face supérieure (11) de la pile de produits (1) et lors duquel on soude ou on soude l'une sur l'autre des sections de film (12, 13, 14, 15) repliées sur la face supérieure (11), **caractérisé en ce**
**qu'**on utilise à cet effet un dispositif de repliage, le dispositif de repliage (10) comportant sur deux faces opposées de la pile de produits (1) chaque fois deux plaques de guidage (20, 21) du film,
les chaque fois deux plaques de guidage (20, 21) du film formant chaque fois une paire de plaques de guidage (20, 21) du film,
lors de l'entrée de la pile de produits (1) dans le dispositif de repliage (10), une section de film (13, 14) débordant sur les faces latérales (4, 5) respectives de la pile de produits (1) étant reprise entre chaque paire de plaques de guidage (20, 21) du film,
les plaques de guidage (20, 21) du film étant déplaçables vers le centre de la pile de produits (1), de sorte que les sections de film (13, 14) débordantes des faces latérales (4, 5) de la pile de produits (1) soient repliables des plaques de guidage (20, 21) du film vers la face supérieure (11) de la pile de produits (1).

9. Procédé selon la revendication 8, lors duquel on replie vers la face supérieure (11) de la pile de produits (1) la section de film (12) débordant sur la face latérale (3) avant de la pile de produits (1) par-dessus la face supérieure (11) de la pile de produits (1) à l'aide d'au moins un élément d'entraînement saillant dans le trajet de transport de la pile de produits (1).

10. Procédé selon l'une quelconque des revendications 8 et 9, une section de film (15) débordant sur la face latérale (6) arrière de la pile de produits (1) par-dessus la face supérieure (11) de la pile de produits (1) étant repliable sur la face supérieure (11) de la pile de produits (1) avec au moins un élément de repliage déplacé dans la direction de transport de la pile de produits (1).

11. Procédé selon l'une quelconque des revendications 8 à 10, lors duquel on soude les extrémités (9) de banderole l'une avec l'autre de telle sorte que le cordon de soudure (24) s'applique entre les extrémités (9) de banderole sur la face latérale (6) arrière de la pile de produits (1).

12. Procédé selon l'une quelconque des revendications 8 à 11, lors duquel on déplace ou on fait descendre au moins un élément de soudage sur la face supérieure (11) de la pile de produits (1), de sorte que les sections de film (12, 13, 14, 15) repliées soient soudées ou soudées l'une sur l'autre.
